# EUROPÄISCHE PATENTSCHRIFT

(11) **EP 0 250 973 B1**
(45) Veröffentlichungstag und Bekanntmachung des Hinweises auf die Patenterteilung: **23.01.1991**
(21) Anmeldenummer: 87108462.0
(22) Anmeldetag: 11.06.1987
(51) Int. Cl.: F04D 29/42

(54) **Zentrifugalpumpe**
Centrifugal pump
Pompe centrifuge

(30) Priorität: 02.07.1986 DE 3622168
(43) Veröffentlichungstag der Anmeldung: 07.01.1988
(73) Patentinhaber: Ashauer, Ernst, Dipl.-Ing., D-69469 Weinheim (DE)
(72) Erfinder: Ashauer, Ernst, Dipl.-Ing., D-69469 Weinheim (DE)
(74) Vertreter: Lins, Edgar, Dipl.-Phys. Dr.jur.

(56) Entgegenhaltungen:
- DE-A- 2 446 862
- DE-A- 2 901 456
- FR-A- 2 274 804
- FR-A- 2 376 310
- US-A- 1 832 619
- US-A- 2 540 269
- US-A- 3 183 837
- US-A- 3 945 771

## Beschreibung

Die Erfindung betrifft eine Zentrifugalpumpe mit einem Pumpenrad, das zentrisch hinter einer Eingangsöffnung angeordnet ist und von einer Pumpenkammer umgeben ist, an die sich ein Sammelraum anschließt, der eine Ausgangsöffnung aufweist. Eine Pumpe dieser Art ist in der DE-A-29 01 456 beschrieben. Derartige Pumpen sind als Tauchpumpen oder als Pumpen mit Schlauchanschluß bekannt und werden beispielsweise für die Wasserversorgung in Campinganlagen verwendet. An eine in Strömungsrichtung vorn liegende Wand mit der Eingangsöffnung schließt sich ein Pumpenrad an, das in einer pumpenkammer den Pumpendruck in der Flüssigkeit erzeugt.

An die Pumpenkammer schließt sich ein Sammelraum an, der eine Ausgangsöffnung aufweist. Diese Pumpen lassen sich mit einem Kunststoffgehäuse, das zugleich den Antriebsmotor abgedichtet umfaßt, relativ preiswert herstellen, wenn für solche Anwendungsfälle, wie die Camping-Wasserversorgung o. ä., auch größere Toleranzen in Kauf genommen werden können.

Die Funktion derartiger Pumpen wird problematisch, wenn sich im Bereich der Eingangsöffnung Luft angesammelt hat, die zunächst von der Pumpe abgesaugt werden muß, um dann die Flüssigkeit zu fördern. In der Praxis zeigt es sich, daß in derartigen Fällen die störungsfreie Förderung von Flüssigkeiten nicht erfolgt.

Der Erfindung liegt daher die Aufgabe zugrunde, eine Zentrifugalpumpe der eingangs erwähnten Art so auszubilden, daß eine verbesserte Ansaugleistung - auch gegenüber Luftpolstern - möglich ist.

Diese Aufgabe wird erfindungsgemäß dadurch gelöst, daß die Pumpenkammer in radialer Richtung durch Seitenwände gegenüber dem Sammelraum abgeschlossen ist, daß die Seitenwände wenigstens ein Durchtrittsfenster aufweisen, und daß die gesamte Fensterfläche zwischen 100 und 200 % der Größe der Eingangsöffnung liegt.

Die erfindungsgemäße Zentrifugalpumpe weist somit eine Pumpenkammer und Sammelraum trennende Seitenwand auf, die auf ihrer Umfangsfläche von wenigstens einem Durchtrittsfenster unterbrochen ist. Vorzugsweise sind mehrere, insbesondere bis zu vier Fenster vorgesehen, so daß sich über den Umfang der Seitenwand Wandteile mit Fenster und Wandteile ohne Fenster abwechseln.

Es hat sich gezeigt, daß die erfindungsgemäße Zentrifugalpumpe eine wesentlich verbesserte Ansaugleistung erbringt und in der Lage ist, kleinere, an der Eingangsöffnung stehende Luft polster vollständig abzutransportieren, so daß ein ungestörtes Pumpen der Flüssigkeit erreicht wird.

In einer bevorzugten Ausführungsform liegt die Größe der Fläche der Fenster zwischen 100 und 150 % der Größe des Querschnitts der Eingangsöffnung.

Bei der erfindungsgemäßen Ausführungsform wird eine wesentliche weitere Verbesserung der Ansaugleistung dadurch erzielt, daß die Fenster spitz zulaufende Kanten parallel zur Achse des Pumpenrades aufweisen, die durch eine kontinuierliche Verringerung der Wandstärke - vorzugsweise in tangentialer Richtung - zum Innendurchmesser der Seitenwände gebildet sind.

In einer bevorzugten Dimensionierung sind die Innenwände der Seitenwand in einem Bereich angeordnet, der 20 bis 40 %_{.} größer als der Durchmesser des Pumpenrades ist.

In einer weiteren bevorzugten Ausführungsform entspricht die Höhe der Fenster etwa der Höhe des Pumpenrades. Ferner sollte das Verhältnis der Länge der Seitenwandteile ohne Fenster zu der Länge der Seitenwandteile mit Fenster auf dem Innenradius der Seitenwand wenigstens 1:1 sein.

Die erfindungsgemäß ausgebildete Seitenwand für die Pumpenkammer wird vorzugsweise durch entsprechend ausgebildete Ansätze an dem vorderen Wandteil und dem hinteren Wandteil (in Strömungsrichtung) des die Pumpenkammer bildenden Gehäuses gebildet. Hierzu kann das vordere oder das hintere Wandteil zur Bildung der Fenster kammförmig ausgebildet sein, wobei der jeweils andere Teil einen ringförmigen Steg aufweist, an dessen Innenwand die Außenwände der freien Enden des kammförmigen Wandteils anliegen.

Fertigungstechnisch einfach ist auch die Herstellung der Fenster dadurch, daß das vordere und das hintere Wandteil je einen ringförmigen Steg aufweisen, die ein die Fenster aufweisendes ringförmiges Kammteil bzw. Lochteil zentrisch halten.

Ferner ist es möglich, die die Seitenwände bildenden Ansätze der beiden Wandteile aufeinanderstoßen zu lassen.

Die Erfindung soll im folgenden anhand eines in der Zeich nung dargestellten Ausführungsbeispiels näher erläutert werden. Es zeigen:
Figur 1 einen Vertikalschnitt durch eine stehende Tauchpumpe
Figur 2 einen Horizontalschnitt durch die die Pumpenkammer von dem Sammelraum trennende Seitenwand mit Fenstern
Figur 3 einen vertikalschnitt durch eine stehende Tauchpumpe mit einem ringförmigen Sammelraum
Figur 4 einen Horizontalschnitt entlang der Linie A-B in Figur 3

Figur 1 zeigt einen Schnitt durch eine als Zentrifugalpumpe arbeitende Tauchpumpe, wie sie beispielsweise für die Wasserversorgung in Campinganlagen verwendbar ist. In Übereinstimmung mit dem bisher bekannten Aufbau weist die Tauchpumpe ein im wesentlichen zylindrisches Motorgehäuse 1 auf, das aus zwei Gehäuseteilen 2,3 besteht, die in geeigneter Weise miteinander verbunden sind. Das obere Gehäuseteil 2 des Motorgehäuses 1 weist eine obere Stirnwand mit einer Durchgangsöffnung 4 auf, durch die eirr elektrisches Anschlußkabel 5 abgedichtet hindurchgeführt ist. Das untere Gehäuseteil 3 setzt einerseits die zylindrische Wandung des oberen Gehäuseteils 2 fort und bildet ein Bodenstück 6, das einen zylindrisch nach innen weisenden ringförmigen Ansatz 7 aufweist, auf dem ein Motor 8 lagert und durch den eine Motorwelle 9 hindurchgeführt ist, auf der ein Pumpenrad 10 befestigt ist. Das Pumpenrad 10 ist in Figur 1 aus unten näher erläuterten Gründen nur rechts von der Motorachse 9 dargestellt.

Das untere Gehäuseteil des Motorgehäuses 1 weist an seinem unteren Ende eine ringförmige, nach unten offene Kammer 11 auf, die auf einer Seite in einen nach oben offenen Schlauchanschluß 12 übergeht.

In das unten offene untere Gehäuseteil 3 des Motorgehäuses ist ein Pumpenbodenteil 13 eingesetzt, das zusammen mit er unteren Kontur der Bodenseite 6 des Motorgehäuses 1 die als Sammelkammer dienende ringförmige Kammer 11 sowie eine das Pumpenrad 10 umgebende Pumpenkammer 14 bildet. Das Pumpenbodenteil 13 weist drei Stützfüße 15 auf, auf denen die Pumpe steht. Zwischen den Stützfüßen 15 ist eine Eingangsöffnung 16 vorgesehen, die koaxial mit der Motorwelle 9 liegt und in die das freie Ende der Motorwelle hineinragt.

Zwischen der Pumpenkammer 14 und dem Sammelraum 11 wird die Flüssigkeit durch entsprechend gebogene Wandstücke nach oben geleitet, da der Sammelraum 11 sowohl radial außerhalb als auch oberhalb der Pumpenkammer 14 liegt. Die in die Pumpenkammer 14 durch die Eingangsöffnung 16 gelangende Flüssigkeit wird von den Flügeln des rotierenden Pumpenrades 10 nach außen geschleudert und auf dem genannten Weg nach oben umgelenkt, so daß sie in den Sammelraum 11 gelangt. Über den Schlauchstutzen 12 gelangt die Flüssigkeit unter Druck in Versorgungsschläuche, an deren Enden sie abnehmbar ist.

Erfindungsgemäß ist zwischen der Pumpenkammer 14 und dem Sammelraum 11 eine ringförmige, geschlossene Seitenwand 17 zentrisch um die Motorwelle 9 angeordnet. Der Abstand der Seitenwand 17 zu den Flügeln des Pumpenrades 10 ergibt sich daraus, daß der Innendurchmesser der Seitenwand 17 etwa das 1,25-fache des Pumpenraddurchmessers beträgt. In der Seitenwand sind zwei Fenster 18 angeordnet, von denen in Figur 1 die linke Hälfte gut erkennbar ist, weil die auf der linken Seite der Motorachse 9 liegende Hälfte des Pumpenrades 10 nicht dargestellt ist. Die Fenster 18 weisen etwa die Höhe der Flügel des Pumpenrades 10 auf. Ihre Länge ergibt sich daraus, daß der Gesamtquerschnitt der Fenster dem Querschnitt der Eingangsöffnung 16 entspricht oder bis zu 50 % größer ist. Die vertikal - also parallel zur Motorachse 9 - stehenden Kanten 19 der Fenster 18, gegen die die nach außen geschleuderte Flüssigkeit strömt, sind scharf ausgebildet. Hierzu ist die Wandstärke der Seitenwand 17 im Bereich der betreffenden Kante 19 kontinuierlich zum Innenradius hin verringert, so daß im Bereich des Innenradius die spitze Kante 19 entsteht.

In Figur 2 ist diese Ausbildung der Kanten 19 für eine in beiden Drehrichtungen laufende Pumpe verdeutlicht. Ist für die Pumpe nur eine Drehrichtung vorgesehen, braucht jeweils nur eine Kante 19 spitz ausgebildet zu werden. Der innere Kreis deutet schematisch den Durchmesser des Pumpenrades 10 an.

Es hat sich gezeigt, daß die mit der Erfindung erzielbaren Vorteile insbesondere dann erreicht werden, wenn zwei bis vier Fenster 18 über den Umfang der Seitenwand 17 verteilt vorhanden sind.

Figur 3 zeigt eine abgewandelte Ausführungsform der Tauchpumpe gemäß Figur 1. Die Abwandlung besteht darin, daß die Tauchpumpe einen Sammelraum 11' aufweist, der sich über die gesamte Höhe des Gehäuses 1 erstreckt und einen Schlauchanschluß oberhalb des Motorgehäuses 1 aufweist. Die übrige Anordnung entspricht im wesentlichen der Anordnung gemäß Figur 1 und wird zur Vermeidung von Wiederholungen nicht erneut erläutert.

Figur 4 verdeutlicht den Übergang vom Pumpenraum 14 in den ringförmigen Sammelraum 11' durch die Fenster 18. Auch hier ist die Seitenwand 17 zum Fenster hin nach innen verjüngt spitz ausgebildet, um dem vom Pumpenrad 10 nach außen geschleuderten Wasser eine definierte spitze Kante wirksam entgegenzustellen und nicht eine breitere Fläche die zu Verwirbelungen des strömenden Wassers Anlaß geben könnte.

## Patentansprüche

1. Zentrifugalpumpe mit einem Pumpenrad (10), das zentrisch hinter einer Eingangsöffnung (16) angeordnet ist und von einer Pumpenkammer (14) umgeben ist, an die sich ein Sammelraum (11) anschließt, der eine Ausgangsöffnung (12) aufweist, dadurch gekennzeichnet, daß die Pumpenkammer (14) in radialer Richtung durch Seitenwände (17) gegenüber dem Sammelraum (11) abgeschlossen ist, daß die Seitenwände (17) wenigstens ein Durchtrittsfenster (18) aufweisen, und daß die gesamte Fensterfläche zwischen 100 und 200 % der Größe der Eingangsöffnung (16) liegt.

2. Zentrifugalpumpe nach Anspruch 1, dadurch gekennzeichnet, daß die gesamte Fensterfläche zwischen 110 und 150 % der Größe der Eingangsöffnung (16) liegt.

3. Zentrifugalpumpe, dadurch gekennzeichnet, daß die Fenster (18) spitz zulaufende Kanten (19) parallel zur Achse (9) des Pumpenrades (10) aufweisen, die durch die kontinuierliche Verringerung der Wandstärke zum Innendurchmesser der Seitenwände (17) gebildet sind.

4. Zentrifugalpumpe nach Anspruch 3, dadurch gekennzeichnet, daß die Seitenwand (17) das Pumpenrad (10) kreisförmig umschließt und die spitz zulaufenden Kanten (19) durch eine tangentiale Verjüngung der Wandstärke gebildet sind.

5. Zentrifugalpumpe nach einem der Ansprüche 1 bis 4 dadurch gekennzeichnet daß die Innenseite der Seitenwand in einem Durchmesserbereich angeordnet ist, der 15 bis 40 % größer als der Durchmesser des Pumpenrades (10) ist.

6. Zentrifugalpumpe nach einem der Ansprüche 1 bis 5, dadurch gekennzeichnet, daß die Höhe der Fenster (18) etwa der Höhe des pumpenrades (10) entspricht.

7. Zentrifugalpumpe nach einem der Ansprüche 1 bis 6, dadurch gekennzeichnet, daß die Fenster (18) in axialer Richtung durch je eineir umlaufenden Steg begrenzt sind.

8. Zentrifugalpumpe nach einem der Ansprüche 1 bis 7, dadurch gekennzeichnet, daß das die Pumpenkammer (14) bildende Pumpengehäuse (1) aus einem vorderen Wandteil (13) und einem hinteren Wandteil (6) besteht, von denen ein Wandteil (13, 6) zur Bildung der Fenster (18) kammförmig ausgebildet ist und der andere Wandteil (6, 13) einen ringförmigen Steg aufweist, an dessen Innenwand die Außenwänder der freien Enden des kammförmigen Wandteils (6, 13) anliegen.

9. Zentrifugalpumpe nach einem der Ansprüche 1 bis 7, dadurch gekennzeichnet, daß das die Pumpenkammer (14) bildende Gehäuse aus einem vorderen Wandteil (13) und einem hinteren Wandteil (6) besteht, daß das vordere und das hintere Wandteil je einen ringförmigen Steg aufweisen, die ein die Fenster aufweisendes, ringförmiges Kammteil zentrisch halten.

10. Zentrifugalpumpe nach einem der Ansprüche 1 bis 7, dadurch gekennzeichnet, daß das die Pumpenkammer (14) bildende Gehäuse (1) aus einem vorderen Wandteil (13) und einem hinteren Wandteil (6) besteht und daß die Fenster durch Ansatzteile des vorderen Wandteils (13) und des hinteren Wandteils (6) gebildet sind, die mit demselben Durchmesser aufeinanderstoßend miteinander verbunden sind.

11. Zentrifugalpumpe nach einem der Ansprüche 1 bis 10, dadurch gekennzeichnet, daß das Verhältnis der Länge der Seitenwandteile (17) ohne Fenster zur Länge der Seitenwandteile (17) mit Fenster (18) auf dem Innenradius der Seitenwand (17) wenigstens 1:1 ist.

## Revendications

1. Pompe centrifuge comportant une roue de pompe (10) disposée de manière centrée derrière une ouverture d'entrée (16) et entourée par une chambre de pompage (14) à laquelle se raccorde une chambre de collecte (11) présentant une ouverture de sortie (12), caractérisée en ce que la chambre de pompage (14) est séparée de la chambre de collecte (11), en direction radiale, par l'intermédiaire de parois latérales (17), en ce que ces parois latérales (17) comportent au moins une lumière de passage (18), et en ce que la totalité de l'aire de lumière est comprise entre 100 et 200 % de la taille de l'ouverture d'entrée (16).

2. Pompe centrifuge selon la revendication 1, caractérisée en ce que la totalité de l'aire de lumière est comprise entre 100 et 150 % de la taille de l'ouverture d'entrée (16).

3. Pompe centrifuge caractérisée en ce que les lumières (18) présentent des bords effilés (19) parallèles à l'axe (9) de la roue de pompe (10) et formés par une diminution continue de l'épaisseur de paroi en direction du diamètre intérieur des parois latérales (17).

4. Pompe centrifuge selon la revendication 3, caractérisée en ce que la paroi latérale (17) entoure circulairement la roue de pompe (10) et en ce que les bords effilés (19) sont formés par une diminution tangentielle de l'épaisseur de paroi.

5. Pompe centrifuge selon l'une des revendications 1 à 4, caractérisée en ce que le côté intérieur de la paroi latérale est situé dans une plage de diamètre supérieure de 15 à 40 % au diamètre de la roue de pompe (10).

6. Pompe centrifuge selon l'une des revendications 1 à 5, caractérisée en ce que la hauteur des lumières (18) correspond environna la hauteur de la roue de pompe (10).

7. Pompe centrifuge selon l'une des revendications 1 à 6, caractérisée en ce que les lumières (18) sont délimitées en direction axiale, de chaque côté par une nervure périphérique.

8. Pompe centrifuge selon l'une des revendications 1 à 7, caractérisée en ce que lé carter de pompe (1) formant la chambre de pompage (14) est constitué par une partie de paroi avant (13) et une partie de paroi arrière (6), dont l'une des parties de paroi (13,6) présente une configuration en forme de peigne en vue de former les lumières (18), et dont l'autre partie de paroi (6,13) présente une nervure annulaire contre la paroi intérieure de laquelle viennent s'appliquer les parois extérieures des extrémités libres de la partie de paroi en forme de peigne (13, 6).

9. Pompe centrifuge selon l'une des revendications 1 à 7, caractérisée en ce que le carter formant la chambre de pompage (14) est constitué par une partie de paroi avant (13) et une partie de paroi arrière (6), et en ce que la partie de paroi avant et la partie de paroi arrière comportent chacune une nervure de forme annulaire, ces nervures assurant le maintien centré d'une partie annulaire en forme de peigne présentant les lumières.

10. Pompe centrifuge selon l'une des revendications 1 à 7, caractérisée en ce que le carter (1) formant la chambre de pompage (14) est constitué par une partie de paroi avant (13) et une partie de paroi arrière (6), et en ce que les lumières sont formées par des appendices de la partie de paroi avant (13) et de la partie de paroi arrière (6), les appendices étant joints entre eux en venant buter l'un sur l'autre avec des diamètres identiques.

11. Pompe centrifuge selon l'une des revendications 1 à 10, caractérisée en ce que le rapport de la longueur des parties de parois latérales (17) sans lumière sur la longueur des parties de parois latérales (17) avec lumière (18) est au moins égal à 1: 1, au niveau du rayon intérieur de la paroi latérale (17).

## Claims

1. Centrifugal pump with a pump impeller (10) which is arranged centrally behind an inlet opening (16) and is surrounded by a pump chamber (14), to which is connected a collecting chamber (11). which has an outlet opening (12), characterized in that the pump chamber (14) is separated in the radial direction from the collecting chamber (11) by side walls (17), in that the side walls (17) have at least one through window (18), and in that the total window area lies between 100 and 200% of the size of the inlet opening (16).

2. Centrifugal pump according to claim 1, characterized in that the total window area lies between 110 and 150% of the size of the inlet opening (16).

3. Centrifugal pump, characterized in that the window (18) has tapering edges (19) parallel to the axis (9) of the pump impeller (10), which are formed by continuous reduction of the wall thickness towards the inner diameter of the side walls (17).

4. Centrifugal pump according to claim 3, characterized in that the side wall (17) surrounds the pump impeller (10) circularly and in that the tapering edges (19) are formed by a tangential tapering of the wall thickness.

5. Centrifugal pump according to one of claims 1 to 4, characterized in that the inside of the side wall is arranged in a cross-sectional range which is 15 to 40% greater than the diameter ef the pump impeller (10).

6. Centrifugal pump according to one of claims 1 to 5, characterized in that the height of the window (18) corresponds approximately to the height of the pump impeller (10).

7. Centrifugal pump according to one of claims 1 to 6, characterized in that the window (18) is delimited in each axial direction by a circumferential web.

8. Centrifugal pump according to one of claims 1 to 7, characterized in that the pump housing (1) forming the pump chamber (14) consists of a front wall part (13) and a rear wall part (6), of which one wall part (13, 6) is comb-formed for the formation of the window (18) and the other wall part (6, 13) has an annular web, on whose inner wall lies the outer walls of the free ends of the comb-formed wall part (6, 13).

9. Centrifugal pump according to one of claims 1 to 7, characterized in that the housing forming the pump chamber (14) consists of a front wall part (13) and a rear wall part (6), in that the front and rear wall parts each have an annular web, which webs hold centrally an annular comb part comprising the window.

10. Centrifugal pump according to one of claims 1 to 7, characterized in that the pump housing (1) forming the pump chamber (14) consists of a front wall part (13) and a rear wall part (6), and in that the window is formed by projecting pieces of the front wall part(13)andoftherearwa)) part (6), which are connected to each other abutting with the same diameter.

11. Centrifugal pump according to one of claims 1 to 10, characterized in that the ratio of the length of the side wall parts (17) without window to the length of the side wall parts (17) with window (18) at the inner radius of the side wall (17) is at least 1:1.
